# FASCICULE DE BREVET EUROPEEN

(11) **EP 2 707 279 B1**
(45) Date de publication et mention de la délivrance du brevet: **04.10.2017**
(21) Numéro de dépôt: 12719722.6
(22) Date de dépôt: 09.05.2012
(51) Int. Cl.: B63G 3/04

(54) **NAVIRE DU TYPE COMPORTANT AU MOINS UN PUITS DE RÉCEPTION D'AU MOINS UN CONTENEUR DE LANCEMENT DE MISSILE**
SCHIFF MIT MINDESTENS EINEM SCHAFT ZUR AUFNAHME VON MINDESTENS EINEM RAKETENABSCHUSSBEHÄLTER
VESSEL OF THE TYPE COMPRISING AT LEAST ONE SHAFT FOR RECEIVING AT LEAST ONE MISSILE-LAUNCHING CONTAINER

(30) Priorité: 11.05.2011 FR 1154061
(43) Date de publication de la demande: 19.03.2014
(73) Titulaire: DCNS, 75015 Paris (FR)
(72) Inventeur: MONTEIL, Dominique, F-16600 RUELLE (FR); SEGUINOT, Didier, F-16600 MORNAC (FR); ARMBRUST, Marie Anne, F-16000 ANGOULEME (FR); BRUNEAU, Hervé, F-16430 CHAMPNIERS (FR)
(74) Mandataire: Lavoix
(86) Numéro de dépôt international: PCT/EP2012/058529
(87) Numéro de publication internationale: WO 2012/152826

(56) Documents cités:
- EP-A1- 0 284 777
- EP-A1- 0 304 345
- FR-A1- 2 559 863
- GB-A- 2 160 825

## Description

La présente invention concerne un navire comportant au moins un puits de réception d'au moins un conteneur de lancement de missile.

On connaît déjà dans l'état de la technique, des navires équipés de tels conteneurs choisis par exemple dans la gamme des conteneurs connus sous la marque SYLVER ® de la demanderesse.

Dans les systèmes connus, le ou chaque conteneur de lancement est reçu dans un ou des puits correspondants du navire de manière que leur partie supérieure affleure le pont du navire et que leur partie inférieure soit fixée rigidement au fond du puits et donc à la structure du navire.

Or ceci présente un certain nombre d'inconvénients notamment au niveau de la protection des missiles ou de façon générale des munitions dans le ou chaque conteneur car les chocs que subit le navire sont transmis intégralement aux munitions stockées dans les conteneurs.

Ceci est par exemple le cas lors d'explosions sous-marines qui peuvent se traduire par des chocs de plusieurs dizaines de g dans la structure du navire.

D'une façon générale, on connaît dans l'état de la technique par le document FR 2 559 863, un support résilient à seuil, notamment pour la suspension de dispositifs ou matériels sur des navires.

Un tel support comporte un élément de support en forme de U, en matériau résilient, dont l'une des branches est fixée à la structure porteuse telle que le navire et dont l'autre branche supporte le dispositif ou matériel, les deux branches étant rigidifiées par une entretoise s'étendant entre celles-ci, formée par une tige fracturable dans un plan sensiblement parallèle aux branches du U et reliée aux deux branches, la liaison avec l'une au moins desdites branches étant assurée par un second élément fracturable dans la direction de la tige.

Cependant un tel support n'est pas transposable dans la présente application en raison des contraintes spécifiques évoquées précédemment.

On notera par ailleurs que des systèmes de suspension élastiques sont également décrits dans les documents EP 0 304 345 et GB 2 160 825.

Le but de l'invention est donc de résoudre les problèmes évoqués précédemment.

A cet effet l'invention a pour objet un navire du type comportant au moins un conteneur de lancement de missiles et au moins un puits de réception de celui-ci, caractérisé en ce que le conteneur de lancement est reçu avec un débattement axial et latéral contrôlé dans le puits, en ce que la paroi latérale de ce conteneur est munie dans sa partie supérieure, de moyens de centrage/guidage dans le puits et en ce que son extrémité inférieure comporte une semelle porte-conteneur associée à une semelle d'appui du navire à travers des moyens d'amortissement à seuil de filtration de chocs comprenant au moins un ensemble amortisseur à spires métalliques associé à des barrettes à seuil de rupture montées sous précontrainte entre les deux semelles.

Selon d'autres caractéristiques prises seules ou en combinaison :
- le puits et le conteneur présentent des axes verticaux,
- les moyens de guidage/centrage comprennent des butées en matériau d'amortissement,
- les moyens d'amortissement comprennent au moins deux ensembles amortisseurs à spires métalliques disposés symétriquement de part et d'autre du conteneur,
- les spires métalliques se présentent sous la forme d'au moins un organe à ressort hélicoïdal, disposé en position allongée entre les semelles et dont les bords opposés sont engagés dans des trous de passage de traverses de liaison correspondantes des semelles,
- chaque barrette de rupture comporte deux portions de barrette raccordées par une goupille frangible et dont chaque extrémité est associée à une semelle,
- les portions de barrette comportent une portion de barrette mâle dont une extrémité est adaptée pour s'engager dans une chape d'une extrémité d'une portion de barrette femelle correspondante et la goupille frangible s'étend transversalement dans la chape de la portion de barrette femelle et la portion de barrette mâle,
- au moins une extrémité de chaque barrette de rupture est filetée et est engagée dans un trou de passage d'une patte de fixation sur la semelle correspondante et coopère avec un écrou correspondant pour permettre le montage sous précontrainte de cette barrette entre les semelles,
- les deux extrémités de chaque barrette sont filetées et chacune de celles-ci est adaptée pour être engagée dans un trou d'une patte de fixation et pour coopérer avec un écrou correspondant,
- chaque écrou présente une portée d'appui sphérique adaptée pour coopérer avec une surface d'appui complémentaire de la patte correspondante,
- les moyens d'amortissement à seuil comportent au moins deux barrettes à seuil de rupture associées et montées tête-bêche entre les semelles,
- les barrettes à seuil de rupture sont inclinées en direction de l'axe du conteneur,
- les moyens d'amortissement à seuil comportent au moins deux jeux de deux barrettes disposés symétriquement de part et d'autre du conteneur, et
- le conteneur présente une section rectangulaire et en ce que les deux ensembles amortisseurs à spires métalliques sont disposés symétriquement sur deux côtés de celui-ci tandis que les deux jeux de deux barrettes sont disposés symétriquement sur les deux autres côtés de celui-ci.

L'invention sera mieux comprise à l'aide de la description qui va suivre donnée à titre d'exemple et faite en se référant aux dessins annexés sur lesquels :
- la figure 1 représente une vue en perspective d'un conteneur de lancement de missile équipé de moyens d'amortissement;
- les figures 2 et 3 représentent des vues partielles en perspective de la partie supérieure de ce conteneur en position dans un puits de réception d'un navire;
- la figure 4 représente une vue en perspective à échelle agrandie des moyens d'amortissement équipant la partie inférieure du conteneur représenté sur les figures précédentes;
- la figure 5 représente une vue de côté de ces moyens d'amortissement; et
- la figure 6 représente une vue de détail d'une barrette à seuil de rupture entrant la constitution de ces moyens d'amortissement.

On a en effet illustré sur ces figures 1 à 3, un conteneur de lancement de missile qui est désigné par la référence générale 1 sur ces figures et qui est reçu dans un puits de réception correspondant 2 d'un navire 3.

Dans l'exemple de réalisation illustré, le conteneur et le puits présentent des axes verticaux, la partie supérieure du conteneur affleurant par exemple le pont du navire et étant munie d'une trappe de fermeture désignée par la référence générale 4, escamotable lors du tir d'un missile.

Comme cela est également illustré, de façon classique, ces missiles sont par exemple reçus dans le conteneur 1 avec leurs alvéoles ou capsules de protection dont l'une est par exemple désignée par la référence générale 5.

En fait et comme cela est illustré sur ces figures, le conteneur de lancement 1 est reçu avec un débattement axial et latéral contrôlé dans le puits et la paroi latérale de ce conteneur est munie, dans sa partie supérieure, de moyens de centrage/guidage dans le puits, formés par exemple par des butées en matériau d'amortissement dont l'une est visible sur ces figures et désignée par la référence générale 6.

Ces butées en matériau d'amortissement sont alors par exemple disposées entre le conteneur et la paroi correspondante du puits pour centrer et guider par exemple la partie supérieure de ce conteneur dans ce puits.

Dans sa partie inférieure le conteneur est associé et repose sur des moyens amortisseurs désignés par la référence générale 7 sur la figure 1, comportant une semelle porte-conteneur désignée par la référence générale 8 associée à une semelle d'appui du navire désignée par la référence générale 9, à travers des moyens d'amortissement à seuil de filtration de choc désignés par la référence générale 10.

Ces moyens d'amortissement seront décrits plus en détails sur les figures 4, 5 et 6.

En fait et comme cela est illustré, ces moyens d'amortissement comprennent au moins un ensemble amortisseur à spires métalliques et dans l'exemple illustré au moins deux ensembles amortisseurs à spires métalliques, disposés symétriquement de part et d'autre du conteneur et désignés par les références générales 11 et 12 sur ces figures.

En fait, les ensembles amortisseurs à spires se présentent par exemple sous la forme d'au moins un organe à ressort hélicoïdal disposé en position allongée entre les semelles et dont les bords opposés sont engagés dans des trous de passage de traverses de liaison correspondantes des semelles telles que par exemple les traverses 13, 14, 15 et 16 illustrées sur ces figures.

Ces moyens d'amortissement comportent également des barrettes à seuil de rupture montées sous précontrainte entre les deux semelles dont deux respectivement 17 et 18 sont illustrées sur ces figures.

L'une de ces barrettes de rupture 18 est illustrée plus en détail sur la figure 6.

Cette barrette de rupture comporte alors deux portions de barrette respectivement 19 et 20 raccordées par une goupille frangible 21 et dont chaque extrémité est associée à une semelle.

Ainsi par exemple chaque barrette comporte une portion de barrette mâle désignée par la référence générale 20, dont une extrémité est adaptée pour s'engager dans une chape 22 d'une extrémité d'une portion de barrette femelle 19 correspondante, la goupille frangible 21 s'étendant transversalement dans la chape 22 de la portion de barrette femelle 19 et à travers la portion de barrette mâle 20.

Comme cela est également visible sur cette figure 6, au moins une extrémité de chaque barrette 18 est filetée et est engagée dans un trou de passage respectivement 23, 24 d'une patte de fixation 25, 26 sur la semelle correspondante 8, 9 et coopère avec un écrou correspondant 27, 28 pour permettre le montage sous précontrainte de cette barrette entre les semelles.

Dans l'exemple de réalisation illustré, les deux extrémités de chaque barrette sont filetées et chacune de celles-ci est adaptée pour être engagée dans un trou d'une patte de fixation et pour coopérer avec un écrou correspondant.

On notera également que chaque écrou présente une portée d'appui sphérique respectivement 29 et 30, adaptée pour coopérer avec une surface d'appui complémentaire de la patte correspondante 25, 26.

Les moyens d'amortissement à seuil peuvent comporter plusieurs barrettes à seuil de rupture associées.

Ainsi par exemple au moins deux barrettes à seuil de rupture associées et montées tête-bêche entre les semelles, peuvent être envisagées.

Celles-ci sont avantageusement inclinées en direction de l'axe du conteneur 1 comme cela est visible sur ces figures.

En fait et selon le mode de réalisation représenté, les moyens d'amortissement peuvent comporter deux jeux de deux barrettes disposés symétriquement de part et d'autre du conteneur.

C'est ainsi que dans l'exemple illustré, le conteneur présente une section rectangulaire et deux ensembles amortisseurs à spires métalliques sont disposés symétriquement sur deux côtés de celui-ci, tandis que deux jeux de deux barrettes sont disposés symétriquement sur les deux autres côtés de celui-ci.

Une telle structure permet par exemple à partir d'un choc d'entrée de 30 g en vertical ou de 15 g en transversal, d'absorber l'énergie de choc pour obtenir un maximum de 10 g sur la munition embarquée, avec un chargement de munitions variable de 1 à 4 munitions c'est-à-dire une évolution de la masse des munitions de 150 à 600 kilos, un chargement de munitions dissymétrique ou encore une prise en compte de l'effort lié au départ d'un missile (35 KN dissymétrique au lanceur) en sachant qu'en conditions normales d'utilisation (tir de départ missile, mouvements de la plateforme, etc...), les axes des alvéoles de lancement doivent respecter une fidélité de position de l'ordre 1,5 mrad.

Ainsi, on intègre un ensemble amortisseur avec un seuil de déclenchement dans la fixation du conteneur/lanceur sur le navire.

En conditions normales d'utilisation, le lanceur conserve ses caractéristiques de raideur pour satisfaire les exigences d'alignement des missiles et en cas de chocs liés par exemple à des explosions sous-marines, les amortisseurs se déclenchent aux valeurs de calibrage.

Ceci permet de limiter les accélérations au niveau des munitions afin de les préserver.

Comme cela a été indiqué précédemment, les barrettes sont montées avec une précontrainte au niveau des moyens d'amortissement.

Dans ces conditions, les barrettes sont en extension et résistent aux efforts générés par l'écrasement des amortisseurs.

En cas de choc lié par exemple à une explosion sous-marine, la mise en mouvement du lanceur du bas vers le haut, provoque un écrasement supplémentaire des spires.

A cet instant les barrettes ne sont plus en tension. C'est au retour du choc, lorsque les barrettes se remettent en place que la rupture des barrettes frangibles s'effectue.

Ce sont ensuite les amortisseurs qui prennent le relais pour protéger les munitions.

En cas de choc transversal, les efforts appliqués sur le lanceur provoquent un couple au niveau des barrettes. Les deux barrettes qui travaillent en compression sont rompues à la première impulsion de choc, les deux autres étant cassées au premier retour du choc.

Les amortisseurs prennent ensuite le relais pour filtrer les accélérations et préserver les munitions.

Ce principe permet de diviser par deux les accélérations du choc vertical soit 15 g.

On notera qu'après un choc d'explosion sous-marine alors que les barrettes se sont rompues, il est possible de reconfigurer l'installation pour que le lanceur retrouve sa capacité nominale, en remplaçant simplement les barrettes.

On conçoit alors que ces moyens d'amortissement avec un seuil de déclenchement permettent de limiter les contraintes lors des calculs de dimensionnement du lanceur.

Ceci permet non seulement de réduire d'une manière générale la tenue mécanique du lanceur mais également de réduire les efforts aux interfaces navire et aux interfaces munitions.

Il va de soi bien entendu que d'autres modes de réalisation encore peuvent être envisagés.

## Revendications

1. Navire du type comportant au moins un conteneur (1) de lancement de missiles et au moins un puits (2) de réception de celui-ci, **caractérisé en ce que** le conteneur de lancement (1) est reçu avec un débattement axial et latéral contrôlé dans le puits (2), **en ce que** la paroi latérale de ce conteneur (1) est munie dans sa partie supérieure, de moyens de centrage/guidage (6) dans le puits (2) et **en ce que** son extrémité inférieure comporte une semelle porte-conteneur (8) associée à une semelle d'appui (9) du navire (3) à travers des moyens d'amortissement à seuil (10) de filtration de chocs comprenant au moins un ensemble amortisseur à spires métalliques (11, 12) associé à des barrettes à seuil de rupture (17, 18) montées sous précontrainte entre les deux semelles (8, 9).

2. Navire selon la revendication 1, **caractérisé en ce que** le puits (2) et le conteneur (1) présentent des axes verticaux.

3. Navire selon la revendication 1 ou 2, **caractérisé en ce que** les moyens de guidage/centrage comprennent des butées (6) en matériau d'amortissement.

4. Navire selon l'une quelconque des revendications précédentes, **caractérisé en ce que** les moyens d'amortissement (10) comprennent au moins deux ensembles amortisseurs à spires métalliques (11, 12) disposés symétriquement de part et d'autre du conteneur (1).

5. Navire selon l'une quelconque des revendications précédentes, **caractérisé en ce que** les spires métalliques se présentent sous la forme d'au moins un organe à ressort hélicoïdal (11, 12), disposé en position allongée entre les semelles (8, 9) et dont les bords opposés sont engagés dans des trous de passage de traverses de liaison correspondantes (13, 14, 15, 16) des semelles (8, 9).

6. Navire selon l'une quelconque des revendications précédentes, **caractérisé en ce que** chaque barrette de rupture (17, 18) comporte deux portions de barrette (19, 20) raccordées par une goupille frangible (21) et dont chaque extrémité est associée à une semelle (8, 9).

7. Navire selon la revendication 6, **caractérisé en ce que** les portions de barrette comportent une portion de barrette mâle (20) dont une extrémité est adaptée pour s'engager dans une chape (22) d'une extrémité d'une portion de barrette femelle correspondante (19) et **en ce que** la goupille frangible (21) s'étend transversalement dans la chape (22) de la portion de barrette femelle (19) et la portion de barrette mâle (20).

8. Navire selon l'une quelconque des revendications précédentes, **caractérisé en ce qu'**au moins une extrémité de chaque barrette de rupture (17, 18) est filetée et est engagée dans un trou de passage (23, 24) d'une patte de fixation (25, 26) sur la semelle correspondante (8, 9) et coopère avec un écrou correspondant (27, 28) pour permettre le montage sous précontrainte de cette barrette (17, 18) entre les semelles.

9. Navire selon la revendication 8, **caractérisé en ce que** les deux extrémités de chaque barrette (17, 18) sont filetées et **en ce que** chacune de celles-ci est adaptée pour être engagée dans un trou (23, 24) d'une patte de fixation (25, 26) et pour coopérer avec un écrou correspondant (27, 28).

10. Navire selon la revendication 8 ou 9, **caractérisé en ce que** chaque écrou (27, 28) présente une portée d'appui sphérique (29, 30) adaptée pour coopérer avec une surface d'appui complémentaire de la patte correspondante (25, 26).

11. Navire selon l'une quelconque des revendications précédentes, **caractérisé en ce que** les moyens d'amortissement à seuil comportent au moins deux barrettes à seuil de rupture (17, 18) associées et montées tête-bêche entre les semelles (8, 9).

12. Navire selon l'une quelconque des revendications précédentes, **caractérisé en ce que** les barrettes à seuil de rupture (17, 18) sont inclinées en direction de l'axe du conteneur (1).

13. Navire selon la revendication 11 ou 12, **caractérisé en ce que** les moyens d'amortissement à seuil (10) comportent au moins deux jeux de deux barrettes (17, 18) disposés symétriquement de part et d'autre du conteneur (1).

14. Navire selon la revendication 13, **caractérisé en ce que** le conteneur (1) présente une section rectangulaire et **en ce que** les deux ensembles amortisseurs (11, 12) à spires métalliques sont disposés symétriquement sur deux côtés de celui-ci tandis que les deux jeux de deux barrettes (17, 18) sont disposés symétriquement sur les deux autres côtés de celui-ci.

## Patentansprüche

1. Schiff vom Typ, der mindestens einen Behälter (1) für den Abschuss von Flugkörpern und mindestens einen Schacht (2) zur Aufnahme desselben aufweist, **dadurch gekennzeichnet, dass** der Abschussbehälter (1) mit einer axial und lateral gesteuerten Auslenkung in dem Schacht (2) aufgenommen ist, dass die Seitenwand dieses Behälters (1) in ihrem oberen Bereich mit Mitteln (6) zur Zentrierung/Führung in dem Schacht (2) ausgerüstet ist, und dass sein unteres Ende eine Behälterträgerplatte (8) aufweist, die einer Abstützplatte (2) des Schiffs (3) über Mittel (10) zur Stoßdämpfung mit einer Schwelle zur Filtration von Stößen zugeordnet ist, die mindestens eine Metallwindungen aufweisende Dämpferanordnung (11, 12) umfassen, die Stäben (17, 18) mit Bruchschwelle zugeordnet ist, die mit Vorspannung zwischen den zwei Platten (8, 9) montiert sind.

2. Schiff nach Anspruch 1, **dadurch gekennzeichnet, dass** der Schacht (2) und der Behälter (1) vertikale Achsen aufweisen.

3. Schiff nach Anspruch 1 oder 2, **dadurch gekennzeichnet, dass** die Mittel zur Führung/Zentrierung Anschläge (6) aus dämpfendem Material (6) umfassen.

4. Schiff nach einem beliebigen der vorhergehenden Ansprüche, **dadurch gekennzeichnet, dass** die Dämpfungsmittel (10) mindestens zwei Metallwindungen aufweisende Dämpfungsanordnungen (11, 12) umfassen, die beidseitig des Behälters (1) symmetrisch angeordnet sind.

5. Schiff nach einem beliebigen der vorhergehenden Ansprüche, **dadurch gekennzeichnet, dass** die Metallwindungen in Form mindestens eines Spiralfederelements (11, 12) ausgebildet sind, das in langgezogener Position zwischen den Platten (8, 9) angeordnet ist und dessen gegenüberliegende Ränder mit Durchgangsöffnungen von korrespondierenden Verbindungstraversen (13, 14, 15, 16) der Platten (8, 9) in Eingriff sind.

6. Schiff nach einem beliebigen der vorhergehenden Ansprüche, **dadurch gekennzeichnet, dass** jeder Bruchstab (17, 18) zwei Stabteile (19, 20) aufweist, die durch einen brechbaren Stift (21) verbunden sind und von denen jedes Ende einer Platte (8, 9) zugeordnet ist.

7. Schiff nach Anspruch 6, **dadurch gekennzeichnet, dass** die Stabteile ein Einsteckstabteil (20) aufweisen, dessen eines Ende angepasst ist, in einen Kopf (22) eines Endes eines korrespondierenden Aufnahmestabteils (19) einzugreifen und dass der brechbare Stift (21) sich quer in dem Kopf (22) des Aufnahmestabteils (19) und dem Einsteckstabteil (20) erstreckt.

8. Schiff nach einem beliebigen der vorhergehenden Ansprüche, **dadurch gekennzeichnet, dass** mindestens ein Ende jedes Bruchstabs (17, 18) mit einem Gewinde versehen ist und ein Durchgangsloch (23, 24) eines Befestigungsansatzes (25, 26) an der korrespondierenden Platte (8, 9) durchgreift und mit einer korrespondierenden Mutter (27, 28) zusammenarbeitet, um die Montage des Stabs (17, 18) unter Vorspannung zwischen den Platten zu gestatten.

9. Schiff nach Anspruch 8, **dadurch gekennzeichnet, dass** die zwei Enden jedes Stabes (17, 18) mit einem Gewinde versehen sind, und dass jedes dieser Gewinde angepasst ist, ein Loch (23, 24) eines Befestigungsansatzes (25, 26) zu durchgreifen und mit einer korrespondierenden Mutter (27, 28) zusammenzuarbeiten.

10. Schiff nach Anspruch 8 oder 9, **dadurch gekennzeichnet, dass** jede Mutter (27, 28) eine kugelförmige Auflagefläche (29, 30) aufweist, die ausgebildet ist, mit einer komplementären Stützfläche des korrespondierenden Ansatzes (25, 26) zusammenzuarbeiten.

11. Schiff nach einem beliebigen der vorhergehenden Ansprüche, **dadurch gekennzeichnet, dass** die Dämpfungsmittel mit Schwelle mindestens zwei zugeordnete Stäbe (17, 18) mit Bruchschwelle umfassen, die entgegengesetzt liegend zwischen den Platten (8, 9) montiert sind.

12. Schiff nach einem beliebigen der vorhergehenden Ansprüche, **dadurch gekennzeichnet, dass** die Stäbe (17, 18) mit Bruchschwelle in Richtung der Achse des Behälters geneigt sind.

13. Schiff nach Anspruch 11 oder 12, **dadurch gekennzeichnet, dass** die Dämpfungsmittel (10) mit Schwelle mindestens zwei Sätze von mindestens zwei Stäben (17, 18) aufweisen, die beidseitig des Behälters (11) symmetrisch angeordnet sind.

14. Schiff nach Anspruch 13, **dadurch gekennzeichnet, dass** der Behälter (1) einen rechteckigen Querschnitt aufweist, und dass die zwei Metallwindungen aufweisenden Dämpfungsanordnungen (11, 12) symmetrisch an zwei Seiten desselben angeordnet sind, während die zwei Sätze von zwei Stäben (17, 18) symmetrisch an den zwei anderen Seiten desselben angeordnet sind.

## Claims

1. Vessel of the type comprising at least one missile launching container (1) and at least one shaft (2) for receiving the latter, **characterised in that** the launching container (1) is received in the shaft (2) with controlled lateral and axial clearance, **in that** the upper portion of the side wall of the container (1) is provided with means for centring/guiding (6) same in the shaft (2); and **in that** the lower end includes a container-bearing base (8) associated with a supporting base (9) of the vessel (3) by means of shock-filtering set-point damping means (10) including at least one damping assembly with metal windings (11, 12) associated with set-point break strips (17, 18) mounted pre-tensioned between the two bases (8, 9).

2. Vessel according to claim 1, **characterised in that** the shaft (2) and the container (1) have vertical axes.

3. Vessel according to claim 1 or 2, **characterised in that** the guiding/centring means (6) comprise stops (6) in shock-absorbing material.

4. Vessel according to any one of the preceding claims, **characterised in that** the damping means (10) comprise at least two damping assemblies with metallic windings (11, 12) arranged symmetrically on either side of the container (1).

5. Vessel according to any one of the preceding claims, **characterised in that** the metal windings are in the form of at least one coil spring organ (11, 12) arranged lying flat between the bases (8, 9), with its opposite edges engaged in openings for corresponding connection lugs (13, 14, 15, 16) of the bases (8, 9).

6. Vessel according to any one of the preceding claims, **characterised in that** each break strip (17, 18) includes two strip portions (19, 20) connected by a frangible pin (21), each end of which is connected to a base (8, 9).

7. Vessel according to claim 6, **characterised in that** the strip portions include a male strip portion (20) with one end suited to engage with a screed (22) on one end of a corresponding female strip portion (19) of the strip, and **in that** the frangible pin (21) extends transversely into the screed (22) of the female strip portion (19) and through the male strip portion (20).

8. Vessel according to any one of the preceding claims, **characterised in that** at least one end of each break strip (17, 18) is threaded and engaged with an opening (23, 24) of a bracket (25, 26) on the corresponding base (8, 9), and operates in tandem with a corresponding nut (27, 28) to allow for the pretensioned mounting of the strip (17, 18) between the bases.

9. Vessel according to claim 8, **characterised in that** both ends of each strip (17, 18) are threaded, and **in that** each of these is suited to engage with an opening (23, 24) in a bracket (25, 26) and to operate in tandem with a corresponding nut (27, 28).

10. Vessel according to claim 8 or 9, **characterised in that** each nut (27, 28) has a spherical support range (29, 30) suited to operate in tandem with an additional support surface of the corresponding bracket (25, 26).

11. Vessel according to any one of the preceding claims, **characterised in that** the set-point damping means include at least two related set-point break strips (17, 18) that are mounted head-to-tail between the bases (8, 9).

12. Vessel according to any one of the preceding claims, **characterised in that** the set-point break strips (17, 18) are inclined in the direction of the axis of the container (1).

13. Vessel according to claim 11 or 12, **characterised in that** the set-point damping means (10) include at least two sets of two strips (17, 18), arranged symmetrically on either side of the container (1).

14. Vessel according to claim 13, **characterised in that** the container (1) has a rectangular section, and both damping assemblies with metal windings (11, 12) are arranged symmetrically on two sides of the container, whilst the two sets of two strips (17, 18) are symmetrically arranged on the two other sides of the container.
